# EUROPÄISCHE PATENTANMELDUNG

(11) **EP 0 054 696 A1**
(43) Veröffentlichungstag der Anmeldung: **30.06.1982**
(21) Anmeldenummer: 81108995.2
(22) Anmeldetag: 27.10.1981
(51) Int. Cl.: B65D 5/32

(54) **Faltschachtel**

(30) Priorität: 20.12.1980 DE 8033998 U
(71) Anmelder: OSTMA Maschinenbau GmbH, D-53909 Zülpich (DE)
(72) Erfinder: Stutz, Erhard, D-5352 Zülpich (DE); Odenthal, Heinz, D-5352 Zülpich (DE)
(74) Vertreter: Cohausz & Florack Patentanwälte

(57) **Zusammenfassung**

Die Erfindung bezieht sich auf eine quaderförmige Faltschachtel, deren Wände, Deckel und Boden über Knickfalten unmittelbar oder mittelbar in Verbindung mit Klebelaschen miteinander verbunden sind. Um die Faltschachtel mit möglichst hohem Nutzen aus dem Bogenmaterial herstellen zu können und um den bezüglich der Wände, Deckel und Boden gestellten unterschiedlichen Anforderungen besser genügen zu können, besteht die Faltschachtel aus einem mehrteiligen, insbesondere dreiteiligen Zuschnitt, deren jedes Teil eine rechteckige Grundform hat. Bei dieser Art von Zuschnitt können die Seitenwände aus einem Material mit höherer Steifigkeit als das Material des übrigen Zuschnittes bestehen. Sofern die Faltschachtel bedruckt werden soll, kann das Material mit der zu bedruckenden Seite nach der Eignung der Bedruckbarkeit ausgewählt werden. Die einzelnen Zuschnitteile lassen sich somit den individuellen Anforderungen anpassen.

## Beschreibung

Die Erfindung betrifft eine quaderförmige Faltschachtel, deren Wände, Deckel und Böden über Knickfalten unmittelbar oder mittelbar in Verbindung mit Klebelaschen verbunden sind.

Bei der Gestaltung der Zuschnitte einer Faltschachtel strebt man die Ausnutzung des Bogens an. Dies geschieht sowohl über die Form der Zuschnitte als auch über die Lage der Zuschnitte zueinander auf dem Bogen, aus dem die Zuschnitte hergestellt werden. Es hat sich aber gezeigt, daß selbst bei optimaler Ausnutzung dieser Möglichkeiten der Nutzen kaum über 75 % des Bogenmaterials zu bringen ist. Weiter ist von Nachteil, daß die Qualität des Bogenmaterials sich nach den höchsten Anforderungen für eine bestimmte Seite der Schachtel richtet. Besteht z.B. die Forderung, den Deckel zu bedrucken und ist dafür hochwertiges Material erforderlich, ist . es erforderlich, den einstückigen Zuschnitt aus einem Bogen herzustellen, dessen Material diesen Anforderungen genügt. Beim Bedrucken der einen Seite muß der gesamte Bogen, also auch die nicht zu bedruckenden Teile, die Druckmaschine durchlaufen. Bezogen auf die eine zu bedruckende Seite.ist der Ausstoß der Druckmaschine deshalb gering. Weiter ist von Nachteil, daß zur Erzielung einer hohen Steifigkeit Bogenmaterial verwendet wird, das der geforderten Steifigkeit genügt.

Der Erfindung liegt die Aufgabe zugrunde, eine Faltschachtel zu schaffen, die mit höherem Nutzen aus dem Bogenmaterial herstellbar ist und die den bezüglich einzelner Seiten der Faltschachtel gestellten Forderungen besser anpaßbar ist.

Diese Aufgabe wird erfindungsgemäß dadurch gelöst, daß die quaderförmige Faltschachtel aus einem mehrteiligen, insbesondere dreiteiligen Zuschnitt besteht, deren jedes Teil eine rechteckförmige Grundform hat.

Aufgrund der rechteckförmigen Grundform für jedes Teil des Zuschnittes ergibt sich eine optimale Ausnutzung des Bogens. Darüber hinaus können die einzelnen Teile entsprechend den gestellten Forderungen aus verschiedenen Materialien ausgewählt und verschieden behandelt werden. Wird z.B. eine hohe Steifigkeit der Faltschachtel gefordert, können gegenüberliegende Seiten aus einem steiferen Material als die übrigen Teile gewählt werden. Diese Teile wirken dann gleichsam als Gerüst für die übrigen, weniger steifen Teile. Soll nur eine Seite oder sollen nur einige der Seiten bedruckt werden, wird nur dieser Zuschnitteil in der Druckmaschine bearbeitet und gegebenenfalls für diesen Zuschnitteil Material verwendet, das für den Druck besser geeignet ist als das Material der übrigen Zuschnitteile, an die andere Anforderungen, z.B. höhere Steifigkeit, gestellt werden.

Nach einer weiteren Ausgestaltung kann für die drei Teile des Zuschnittes Material verwendet werden, das in verschiedenen Richtungen eine verschiedene Steifigkeit hat.

Material mit unterschiedlicher Steifigkeit in verschiedenen Richtungen, z.B. Wellpappe, bietet die Möglichkeit, durch entsprechende Orientierung der Steifigkeit in der Schachtel besondere Effekte zu erhalten. So kann das Material so orientiert werden, daß die Richtung geringerer Steifigkeit parallel zu den Linien liegt, längs denen die Schachtel geknickt werden soll, senkrecht aber zu der Richtung, wo höchste Steifigkeit verlangt wird.

Im folgenden wird die Erfindung anhand einer zwei Ausführungsbeispiele darstellenden Zeichnung näher erläutert. Im einzelnen zeigen
Fig. 1 eine quaderförmige Faltschachtel mit aufgeklapptem Deckel in isometrischer Darstellung,
Fig. 2 den dreiteiligen Zuschnitt für die Faltschachtel gemäß Fig. 1,
Fig. 3 eine Faltschachtel mit aufgeklapptem Deckel in einer anderen Ausführung und
Fig. 4 einen dreiteiligen Zuschnitt für die Faltschachtel gemäß Fig. 2.

Die Faltschachtel gemäß Fig. 1 besteht aus einem dreiteiligen Zuschnitt 1, 2, 3. Die drei Teile 1 bis 3 haben rechteckförmige Grundform.

Der Teil 1 besteht aus Deckel 4 mit Einstecklasche 5, Rückwand 6, Boden 7 und Vorderwand 8. Die Vorder- und Rückwand 8, 6 und der Boden 7 tragen an ihren gegenüberliegenden Seitenrändern jeweils eine Klebelasche 9 bis 14. Die Einstecklasche 5, der Deckel 4, die Rückwand 6, der Boden 7, die Vorderwand 8 und die Klebelaschen 9 bis 14 sind jeweils über Knickfalten 15 bis 24 miteinander verbunden.

Die Teile 2, 3 haben die gleiche Zuschnittform und bestehen aus den Seitenwänden 25, 26 mit über Knickfalten 27, 28 verbundenen Einstecklaschen 29, 30.

Wie aus Fig. 2 ersichtlich, werden die drei Zuschnittteile 1 bis 3 geknickt und mittels der Klebelaschen 9 bis 14 miteinander verbunden.

Wie bereits oben erwähnt, können die drei Teile 1 bis 3 aus verschiedenen Materialien bestehen. So kann zur Erzielung einer höheren Steifigkeit für die Teile 2, 3 ein steiferes Material als für das Teil 1 gewählt werden. Für das Teil 1 kann ein zum Bedrucken besser als das Material für die Teile 2, 3 geeignetes Material verwendet werden. Die Materialeinsparung der dreiteiligen Faltschachtel beträgt im Vergleich zu einer gleichartigen Faltschachtel aus einem einteiligen Zuschnitt, bei dem die Teile 2, 3 über Knickfalten 21, 22 direkt an dem Boden 7 angeschlossen sind, bis zu 25 %.

Die Faltschachtel gemäß dem Ausführungsbeispiel der

Fig. 3 und 4 besteht ebenfalls aus einem dreiteiligen Zuschnitt 31 bis 33. In diesem Fall ist aber eine andere Aufteilung der einzelnen Teile vorgesehen. So setzt sich der erste Teil 31 aus Rückwand 34, faltbarem Dekkel 35, 36 und Einstecklasche 37 zusammen. Der zweite 32 Teil/umfaßt beide Seitenwände 38, 39 und Boden 40, sowie an den Seitenrändern angesetzte Klebelaschen 41 bis 46. Der dritte Teil 33 besteht aus Vorderwand 47 und einer Stützseite 48.

Aus Fig. 4 ist ersichtlich, wie die einzelnen Teile zur Faltschachtel zusammengefügt sind. Bei dieser Faltschachtel ergeben sich die gleichen vorteilhaften Möglichkeiten wie bei der anderen Faltschachtel.

Die erfindungsgemäße Faltschachtel kann nicht nur zum unmittelbaren Verpacken von Ware, sondernauch als Umkarton verwendet werden. Beim letzten Anwendungsfall ist der Deckel zweckmäßigerweise geteilt, so daß die eine Deckelhälfte an einer Wand, z.B. der Rückwand, und die andere Deckelhälfte an der anderen Wand, z.B. der Vorderwand, angeschlossen sind. In entsprechender Weise kann auch der Boden ausgebildet sein. Die Faltschachtel eignet sich aber nicht nur für Verpackungszwecke, sondern auch als Display.

## Patentansprüche

1. Quaderförmige Faltschachtel, deren Wände, Deckel und Boden über Knickfalten unmittelbar oder mittelbar in Verbindung mit Klebelaschen miteinander verbunden sind, dadurch gekennzeichnet , daß die Schachtel aus einem mehrteiligen Zuschnitt (1-3; 31-33) besteht, deren jedes Teil (1-3; 31-33) eine rechteckförmige Grundform hat.

2. Faltschachtel nach Anspruch 1, dadurch gekennzeichnet , daß ein oder mehrere Teile (1-3; 31) Einstecklaschen (5,29,30; 37) tragen.

3. Faltschachtel nach Anspruch 1 oder 2, dadurch gekennzeichnet , daß die Teile (1-3; 31-33) aus verschiedenartigem Material bestehen.

4. Faltschachtel nach einem der Ansprüche 1 bis 3, dadurch gekennzeichnet, daß mindestens zwei gegenüberliegende Seiten (25,26, 38,39,40) aus steiferem Material als die übrigen Teile (4,6-8; 34-36, 48) bestehen.

5. Faltschachtel nach einem der Ansprüche 1 bis 4, dadurch gekennzeichnet , daß für die drei Teile des Zuschnittes Material verwendet wird, das in verschiedenen Richtungen eine verschiedene Steifigkeit hat.
